# EUROPÄISCHE PATENTSCHRIFT

(11) **EP 0 108 155 B1**
(45) Veröffentlichungstag und Bekanntmachung des Hinweises auf die Patenterteilung: **12.11.1986**
(21) Anmeldenummer: 82110080.7
(22) Anmeldetag: 02.11.1982
(51) Int. Cl.: E06C 1/20, E06C 1/38

(54) **Stehleiter**
Step ladder
Echelle pliante

(43) Veröffentlichungstag der Anmeldung: 16.05.1984
(73) Patentinhaber: Helm, geb. Neundörfer, Cäcilia, D-6143 Lorsch (DE)
(72) Erfinder: Hechler, Peter, D-6101 Modautal 2 (DE)
(74) Vertreter: Katscher, Helmut, Dipl.-Ing.

## Beschreibung

Die Erfindung betrifft eine Stehleiter mit mindestens einem Steigschenkel, bestehend aus zwei Steigholmen mit dazwischen angeordneten Stufen, an dem ein zwei Stützholme aufweisender Stützschenket aufklappbar mittels einer den einen Steigholm mit dem zugehörigen Stützholm verbindenden Schere angelenkt ist, die aus zwei in einem Scherengelenk verbundenen Scherengliedern besteht, und mit mindestens einer seitlich ausklappbaren Seitenstütze, die über mindestens ein Lenkerglied mit der Schere verbunden ist.

Zur Erhöhung der Standsicherheit von Stehleitern in seitlicher Richtung ist es bekannt, seitlich ausklappbare Seitenstützen vorzusehen (DE-U-74 03 907), wobei die Seitenstützen frei schwenkbar und klappbar sind. Gegenüber dieser Konstruktion wurde eine wesentliche Verbesserung der Stabilität dadurch angestrebt, daß die Seitenstützen beim Aufklappen der Stehleiter selbsttätig und zwangsläufig ausgeklappt werden. Zu diesem Zweck wurde bei einer Stehleiter der eingangs genannten Art (EP-A-039078) vorgeschlagen, die Seitenstütze über ein Lenkerglied mit einer an sich bekannten Schere zu verbinden, die den einen Steigschenkel der Leiter mit dem als zweitem Steigschenkel ausgebildeten Stützschenkel der Leiter verbindet.

Bei der Stehleiter nach diesem Stand der Technik verlaufen die Gelenkachsen der Schere in bekannter Weise horizontal, d. h. die Scherenglieder bewegen sich in der senkrechten Ebene, in der auch die Klappbewegung der Leiterteile erfolgt. Das an der Seitenstütze angeschlossene Lenkerglied ist seitlich am Scherengelenk angelenkt. Deshalb kann dieses Lenkerglied der Seitenstütze nur wenig Stabilität quer zur Klappbewegung der Seitenstütze geben, d. h. die Seitenstütze ist nach vorn und hinten verhältnismäßig labil ; in dieser Richtung ausgeübte Kräfte, beispielsweise beim Verschieben der Leiter, wirken sich als Biegekräfte an den Anlenkstellen aus, was zu einem erhöhten Verschleiß oder Beschädigungen führen kann.

Die von der Seitenstütze über das Lenkerglied übertragenen Kräfte wirken quer zur Ebene der Schere und wirken sich deshalb als Biegekräfte im Scherengelenk und an den Anlenkstellen der Schere aus, d. h. wenn man auf die Seitenstütze eine seitliche Kraft ausübt, werden die Scherenglieder aus ihrer Ebene nach innen oder außen gedrückt und gegebenenfalls sogar verformt.

Versuche haben gezeigt, daß eine größere Stabilität der Seitenstütze nur erreicht werden kann, wenn sich die Seitenstütze nicht nur über ein einzelnes Lenkerglied, sondern zwei Lenkerglieder abstützt, deren Anlenkpunkte am Scherengelenk im Abstand zueinander liegen müssen. Hierzu wäre es erforderlich, am Scherengelenk einen Querträger anzubringen, der an seinen Enden jeweils mit einem der beiden Lenkerglieder verbunden ist. Damit entstünde aber eine verhältnismäßig aufwendige Konstruktion, die bei ausreichend stabiler Ausführung verhältnismäßig schwer und sperrig wäre.

Deshalb ist dieser Vorschlag insbesondere für solche Stehleitern kaum geeignet, die leicht und platzsparend gebaut werden müssen, nämlich Haushaltsstehleitern.

Unter besonderer Berücksichtigung der bei solchen Haushaltsstehleitern gegebenen Anforderungen liegt der Erfindung daher die Aufgabe zugrunde, eine Stehleiter der eingangs genannten Art so auszubilden, daß eine sehr stabile Führung und Sicherung des oder der Seitenstützen durch verhältnismäßig leichte und platzsparende Bauelemente erreicht wird.

Diese Aufgabe wird erfindungsgemäß dadurch gelöst, daß die Schere mit lotrechten Gelenkachsen am Steigholm, am Stützholm und im Scherengelenk angelenkt und horizontal bewegbar ist, und daß zwei mit einer gemeinsamen lotrechten Gelenkachse an der Seitenstütze angelenkte horizontale Lenkerglieder divergierend zu jeweils einem zwischen den Gelenkpunkten jedes Scherenglieds liegenden Anlenkpunkt mit lotrechter Gelenkachse verlaufen.

Die so ausgebildete Schere bewegt sich in horizontaler Richtung, ebenso die beiden Lenkerglieder, die zu der Seitenstütze führen. Bei der üblichen Ausführung der Scherenglieder und der Lenkerglieder aus verhältnismäßig dünnem Flachmaterial wird keines dieser Bauteile quer zu seiner Flächenebene beansprucht; dadurch werden Biegebeanspruchungen an den Gelenken vermieden. Die divergierenden Lenkerglieder bilden eine auch nach vorn und hinten stabile Abstützung der Seitenstütze, so daß die beim Aufklappen der Stehleiter selbsttätig ausgeklappte Seitenstütze bei Belastungen aus beliebigen Richtungen stabil in ihrer vorgegebenen Stellung bleibt.

Die Scherenglieder und die daran angelenkten Lenkerglieder werden beim Zuklappen der Stehleiter nach innen bewegt und stören deshalb nicht.

In vorteilhafter Ausgestaltung des Erfindungsgedankens ist bei einer mit einer den Steigschenkel mit dem Stützschenkel im aufgeklappten Zustand verbindenden Sicherheitsbrücke versehenen Stehleiter vorgesehen, daß die Schere bzw. die Scheren dicht unterhalb der Sicherheitsbrücke angeordnet ist bzw. sind. In diesem Bereich stören die Schere und die Lenkerglieder auch im aufgeklappten Zustand nicht. Außerdem kann bei Haushaltsleitern, die über eine bestimmte Größe nicht hinausgehen, auf gesonderte Spreizsicherungen verzichtet werden, so daß der Brückenheber für die Sicherheitsbrücke zugleich die Funktion der Spreizsicherung übernimmt. Da die Schere bei dieser Ausführung in unmittelbarer Nähe der so gebildeten Spreizsicherung liegt, wird die Schere im aufgeklappten Zustand in besonders sicherer Weise gehalten ; auch starke seitliche Kräfte, die auf die Seitenstütze ausgeübt werden könnten, können den Spreizwinkel der Stehleiter nicht verändern.

In einer wegen ihrer besonderen Einfachheit vor allem für leichte Haushaltsleitern geeigneten Ausführung nach der Erfindung ist vorgesehen, daß die Scherenglieder am Steigholm und am Stützholm mit einem mindestens dem halben Spreizwinkel der aufgestellten Stehleiter entsprechenden Winkelspiel in senkrechter Richtung angelenkt sind. Damit wird in konstruktiv besonderer Weise dem Umstand Rechnung getragen, daß sich beim Aufklappen der Stehleiter der Winkel zwischen dem Stützholm bzw. dem Steigholm und der die Schere aufnehmenden horizontalen Ebene ändert, und zwar jeweils maximal um den halben Spreizwinkel der Stehleiter. Die Erfindung wird nachfolgend an einem Ausführungsbeispiel näher erläutert, das in der Zeichnung dargestellt ist. Es zeigt :
Figur 1 eine Stufenstehleiter mit Sicherheitsbrücke und Seitenstützen in perspektivischer Darstellungsweise,
Figur 2 eine vergrößerte Ansicht in Richtung des Pfeiles II in Fig. 1, teilweise im Schnitt,
Figur 3 einen Schnitt längs der Linie 111-111 in Fig. 1 im aufgeklappten Zustand und
Figur 4 einen Schnitt entsprechend der Fig. 3, jedoch im zusammengeklappten Zustand der Stehleiter.

Die in Fig.1 gezeigte, einseitig besteigbare Stufenstehleiter weist einen Steigschenkel 1 und einen Stützschenkel 2 auf, die in Gelenkpunkten 3 klappbar miteinander verbunden sind. Der Steigschenkel 1 besteht aus zwei Steigholmen 4 mit dazwischen angeordneten Stufen 5 ; die Steigholme 4 sind an ihrem oberen Ende durch einen Bügel 6 miteinander verbunden.

Der Stützschenkel 2 besteht aus zwei Stützholmen 7, die durch eine obere und eine untere Querstrebe 8 miteinander verbunden sind. Im aufgeklappten Zustand liegt zwischen dem Steigschenkel 1 und dem Stützschenkel 2 im oberen Bereich der Leiter eine Sicherheitsbrücke 9, die durch einen darunter angeordneten (nicht dargestellten) Brückenheber betätigt wird, der zugleich die Spreizsicherung bildet.

An den Gelenkpunkten 3 sind an den Steigholmen 4 jeweils zwei seitliche, scheibenförmige Wangen 10 angeordnet, zwischen denen die oberen Enden der Stützholme 7 schwenkbar gelagert sind. Wie man aus Fig.2 erkennt, ist durch jeweils die äußere Wange 10 ein Gelenkzapfen 11 gesteckt und auf der Innenseite mit einem Splint 12 befestigt, der eine horizontale Gelenkachse 13 für eine Seitenstütze 14 aufweist, die beim Aufklappen der Stehleiter seitlich ausgeklappt wird.

Hierzu ist jeweils der Steigholm 4 mit dem Stützholm 7 (Fig. 3 und 4) durch eine Schere 15 verbunden, die aus zwei in einem Scherengelenk 16 miteinander verbundenen Scherengliedern 17 aus Flachmaterial besteht. Die Scherenglieder 17 sind an Gelenkpunkten 18 mit im wesentlichen senkrechter Gelenkachse, jedoch einem gewissen Winkelspiel in senkrechter Richtung, am Steigholm 4 und am Stützholm 7 angelenkt. Im aufgeklappten Zustand (Fig. 3) nehmen die Scherenglieder 17 eine fast gestreckte Stellung ein. Jeweils an einem Gelenkpunkt 19 mit senkrechter Gelenkachse, der zwischen dem Scherengelenk und dem Gelenkpunkt 18 liegt, ist jeweils ein Lenkerglied 20 angelenkt. Beide Lenkerglieder 20 sind gemeinsam an einem Gelenkpunkt 21 mit senkrechter Gelenkachse an der Seitenstütze 14 angelenkt.

Wie man auf Fig. 1 erkennt, liegen die Scheren 15 dicht unterhalb der Sicherheitsbrücke 9. Im zusammengeklappten Zustand bewegen sich die beiden Scheren 15 in einer horizontalen Ebene gegeneinander nach innen bis zu der in Fig.4 gezeigten Stellung, wobei die Seitenstützen 14 durch die Lenkerglieder 20 nach innen gezogen werden, bis sie praktisch an den zusammengelegten Steigholmen 4 und Stützholmen 7 anliegen. Je nachdem, ob sich die Gelenkpunkte 19 mehr oder weniger nahe am Scherengelenk 16 befinden, kann der Ausklappwinkel der Seitenstütze 14 größer oder kleiner gewählt werden.

Wie in Fig. 2 mit dem Splint 12 angedeutet, können die Seitenstützen 14 abnehmbar ausgeführt sein, wobei beispielsweise in den Gelenkpunkten 19 ebenfalls leicht lösbare Verbindungen vorgesehen werden.

Anstelle der beim dargestellten Ausführungsbeispiel gezeigten Anlenkung der Seitenstützen 14 im Bereich der Gelenkpunkte 3 zwischen dem Steigschenkel 1 und dem Stützschenkel 2 kann die Anlenkung der Seitenstützen 14 auch an einer anderen Stelle erfolgen, beispielsweise am Steigholm 4 oberhalb oder unterhalb des Gelenkpunkts 3.

In Fig. 4 ist bei « S mit strichpunktierten Linien nur an einem Teil der Scheron 15 angedeutet, daß die Scherenglieder 17 und die Lenkerglieder 20 auch gekrümmt ausgeführt sein können, damit im zusammengelegten Zustand der Schere noch genügend breite Zwischenräume zwischen den Scherengliedern bestehen bleiben, um die Gefahr des Einklemmens der Finger zu vermeiden.

## Patentansprüche

1. Stehleiter mit mindestens einem Steigschenkel (1), bestehend aus zwei Steigholmen (4) mit dazwischen angeordneten Stufen (5), an dem ein zwei Stützholme (7) aufweisender Stützschenkel (2) aufklappbar mittels einer den einen Steigholm (4) mit dem zugehörigen Stützholm (7) verbindenden Schere (15) angelenkt ist, die aus zwei in einem Scherengelenk (16) verbundenen Scherengliedern (17) besteht, und mit mindestens einer seitlich ausklappbaren Seitenstütze (14), die über mindestens ein Lenkerglied (20) mit der Schere (15) verbunden ist, dadurch gekennzeichnet, daß die Schere (15) mit lotrechten Gelenkachsen am Steigholm (4), am Stützholm (7) und im Scherengelenk (16) angelenkt und horizontal bewegbar ist, und daß zwei mit einer gemeinsamen lotrechten Gelenkachse an der Seitenstütze (14) angelenkte horizontale Lenkerglieder (20) divergierend zu jeweils einem zwischen den Gelenkpunkten (18) jedes Scherenglieds (17) liegenden Anlenkpunkt (19) mit lotrechter Gelenkachse verlaufen.

2. Stehleiter nach Anspruch 1 mit einer den Steigschenkel mit dem Stützschenkel im aufgeklappten Zustand verbindenden Sicherheitsbrücke, dadurch gekennzeichnet, daß die Schere bzw. die Scheren (15) dicht unterhalb der Sicherheitsbrücke (9) angeordnet ist bzw. sind.

3. Stehleiter nach Anspruch 1, dadurch gekennzeichnet, daß die Scherenglieder (17) am Steigholm (4) und am Stützholm (7) mit einem mindestens dem halben Spreizwinkel der aufgestellten Stehleiter entsprechenden Winkelspiel in senkrechter Richtung angelenkt sind.

4. Stehleiter nach Anspruch 1, dadurch gekennzeichnet, daß die Scherenglieder (17) und/ oder die Lenkerglieder (20) in ihrer Ebene gekrümmt sind.

## Claims

1. Stepladder with at least one climbing side (1), consisting of two stringers (4) with steps (5) arranged between them, to which a supporting side (2) which reveals two supporting spars (7) is hinged by means of a scissors (15) connecting the one stringer (4) with the appropriate supporting spar (7), which consists of two scissor members (17) joined in one scissors link (16), and with at least one laterally hinged side support (14) which is connected via at least one link member (20) with the scissors (15), characterised by the fact that the scissors (15) in hinged to the stringer (4), the supporting spar (7) and in the scissor-link (16) by vertical link axes and is movable horizontally, and that two horizontal link members (20) hinged to the side support (14) by a common vertical link axis run divergently in each case to a hinge point (19) lying between the link points (18) of each scissors member (17) by a vertical link axis.

2. Stepladder according to Claim 1 with a safety bridge connecting the climbing side (4) with the supporting side in the open state, characterised by the fact that the scissor or scissors (15) is (are) arranged closely beneath the safety bridge (9).

3. Stepladder according to Claim 1, characterised by the fact that the scissors members (17) are hinged to the stringer (4) and the supporting spar (7) with an angular play corresponding at least to half the spread angle of the erected stepladder in a vertical direction.

4. Stepladder according to Claim 1, characterised by the fact that the scissors members (17) and/or the link members (20) are curved in their plane.

## Revendications

1. Echelle pliante comportant au moins une branche franchissable (1) constituée par deux montants (4) comportant entre eux des échelons (5), branche franchissable (1) à laquelle est articulée, de manière dépliable, une branche d'appui (2) comportant deux montants d'appui (7), moyennant des paires de ciseaux (15) reliant l'un des montants (4) au montant d'appui correspondant (7) et qui sont constitués par deux ciseaux (17) reliés par une articulation à la manière de ciseaux (16), ladite échelle comportant également au moins un moyen d'appui latéral (14) rabattable qui est relié par au moins un bras de guidage (20) à la paire de ciseaux (15), caractérisée en ce que les paires de ciseaux (15) sont articulées au moyen d'axes d'articulation verticaux au montant (4), au montant d'appui (7) et dans l'articulation à la manière de ciseaux (16) et sont déplaçables horizontalement et en ce que deux bras de guidage (20) horizontaux articulés à l'appui latéral (14) moyennant un axe d'articulation commun vertical, s'étendent de manière divergente vers chaque fois un point d'articulation (19) comportant un axe d'articulation vertical et disposé entre les points d'articulation (18) de chaque ciseau (17).

2. Echelle pliante selon la revendication 1 comportant un lien de sécurité reliant la branche franchissable à la branche d'appui à l'état déplié, caractérisé en ce que la ou les paires de ciseaux (15) sont agencées immédiatement en dessous du lien de sécurité (9).

3. Echelle pliante selon la revendication 1 caractérisée en ce que les ciseaux (17) sont articulés au montant (4) et au montant d'appui (7) moyennant un jeu angulaire correspondant au moins à la moitié de l'angle d'ouverture de l'échelle pliante dépliée, dans la direction verticale.

4. Echelle pliante selon la revendication 1 caractérisée en ce que les ciseaux (17) et/ou les bras de guidage (20) sont courbés dans leur plan.
